# FASCICULE DE BREVET EUROPEEN

(11) **EP 3 317 928 B1**
(45) Date de publication et mention de la délivrance du brevet: **21.08.2024**
(21) Numéro de dépôt: 16741095.0
(22) Date de dépôt: 23.06.2016
(51) Int. Cl.: H01R 13/639

(54) **SYSTEME DE VERROUILLAGE D'UN SOCLE D'EMBOITEMENT D'UNE PRISE AVEC UNE PRISE, SOCLE D'EMBOITEMENT ET PRISE ASSOCIES**
SYSTEM ZUR ARRETIERUNG EINES UNTERSOCKELS EINES STECKERS AN EINEM STECKER, ZUGEHÖRIGER UNTERSOCKEL UND STECKER
SYSTEM FOR LOCKING A FITTING BASE OF A PLUG TO A PLUG, ASSOCIATED FITTING BASE AND PLUG

(30) Priorité: 03.07.2015 FR 1556327
(43) Date de publication de la demande: 09.05.2018
(73) Titulaire: Bull SAS, 78340 Les Clayes-sous-Bois (FR)
(72) Inventeur: MARTINEZ, Patrice, 38100 Grenoble (FR); PETRETTO, Franck, 38410 Vaulnaveys Le Bas (FR); BOUZONNET, Loris, 38160 Saint Marcellin (FR)
(74) Mandataire: Cabinet Camus Lebkiri
(86) Numéro de dépôt international: PCT/FR2016/051547
(87) Numéro de publication internationale: WO 2017/006009

(56) Documents cités:
- WO-A1-2010/115927
- DE-U1- 202008 013 170
- FR-A1- 2 847 388
- JP-A- 2010 103 003
- JP-A- H04 192 275
- JP-A- H04 301 384
- US-A1- 2007 004 265
- US-A1- 2010 317 215
- US-A1- 2011 287 649
- US-B1- 6 799 981
- US-B1- 8 684 760

## Description

### DOMAINE TECHNIQUE DE L'INVENTION

La présente invention concerne un système de verrouillage d'un socle d'emboîtement d'une prise avec une prise, un socle d'emboitement d'une prise ainsi qu'une prise.

L'invention trouve une application particulièrement intéressante dans le maintien en continu d'une alimentation électrique d'équipements critiques utilisés par exemple dans le domaine médical ou dans le monde informatique.

### ARRIERE PLAN TECHNOLOGIQUE DE L'INVENTION

Certains équipements critiques tels que des appareils de réanimation en hôpital, ou encore des serveurs informatiques doivent être, en continu, alimentés en électricité. Toutefois, certains incidents peuvent survenir notamment par une personne qui débrancherait, par inadvertance, une prise alimentant un équipement critique. Pour remédier à ces incidents, de nombreuses prises et/ou socles sont pourvus d'étiquettes indiquant la nécessité de ne pas débrancher la prise de de son socle. Toutefois, cette solution n'est pas efficace lorsqu'il s'agit d'une personne mal intentionnée ou faisant preuve de négligence.

Le document JP 2010103003 intitulé « Charging plug locking device », le document US 2007/004265 intitulé « Protection structure of IEEE1394 connector » , le document FR 2847388 intitulé « Système répartiteur », le document DE 202008013170 intitulé « Steckverbindung » et le document WO 2010/115927 intitulé " DISPOSITIF DE VERROUILLAGE DE CÂBLE DE CHARGE ET PROCÉDÉ POUR VERROUILLER UN CÂBLE " sont connus de l'état de la technique.

### DESCRIPTION GENERALE DE L'INVENTION

Dans ce contexte, l'invention vise à fournir une solution pour le verrouillage d'une prise avec un socle d'emboîtement, simple à réaliser et présentant un coût de fabrication peu élevé.

L'invention concerne un socle d'emboîtement d'une prise selon la revendication 1 et une prise selon la revendication 6.

Un tel socle d'emboîtement est facile à réaliser. En effet, il est possible de fabriquer ledit socle d'emboîtement par une simple fixation de la première partie fixe et de la première partie mobile sur un socle d'emboîtement classique. Par ailleurs, les coûts de fabrication d'un tel socle d'emboîtement sont peu élevés.

Des réalisations avantageuses sont divulguées selon les revendications dépendantes.

### BREVE DESCRIPTION DES FIGURES

Les figures ne sont présentées qu'à titre indicatif et nullement limitatif.
La figure 1 est une représentation schématique d'une vue de face du socle d'emboîtement d'une prise selon l'invention, dans une position de déverrouillage.
La figure 2 est une représentation schématique d'une vue de profil du socle d'emboîtement d'une prise présenté sur la figure 1.
La figure 3 est une représentation schématique d'une vue de face du socle d'emboîtement d'une prise selon un mode de réalisation de l'invention, dans une position de verrouillage.
La figure 4 est une représentation schématique d'une vue de profil du socle d'emboîtement d'une prise présenté sur la figure 4.
La figure 5 est une représentation schématique d'une vue de face de la prise selon un mode de réalisation de l'invention.
La figure 6 est une représentation schématique d'une vue de profil de la prise présentée à la figure 5.
La figure 7 est une représentation schématique du système de verrouillage du socle d'emboîtement de la prise avec la prise selon un mode de réalisation, dans une position de déverrouillage.
La figure 8 est une représentation schématique du système de verrouillage présenté à la figure 7, dans une position de verrouillage.
La figure 9 est une représentation schématique de la première partie mobile du socle d'emboîtement en position de verrouillage dans la première cavité de la prise selon un premier mode de réalisation ne faisant pas partie de l'invention revendiquée.
La figure 10 est une représentation schématique de la première partie mobile du socle d'emboîtement en position de verrouillage P1 dans la première cavité de la prise selon un second mode de réalisation ne faisant pas partie de l'invention revendiquée.

### DESCRIPTION DETAILLEES DE MODES DE REALISATION DE L'INVENTION

Sauf précision contraire, un même élément apparaissant sur des figures différentes présente une référence unique.

L'invention concerne, selon un premier aspect, un socle d'emboîtement d'une prise. Dans la suite de la description, nous avons choisi de décrire un socle d'emboîtement 1 adapté pour recevoir une prise de courant 2, Dans un autre mode de réalisation, non représenté, ledit socle d'emboîtement 1 est adapté pour recevoir une prise d'antenne ou encore une prise réseau.

Les figures 1 et 2 représentent respectivement une vue de face et une vue de profil d'u socle d'emboîtement 1 d'une prise 2 dans une position de déverrouillage P2. Les figures 3 et 4 représentent respectivement une vue de face et une vue de profil du socle d'emboîtement 1 de la prise de courant 2 dans une position de verrouillage P1.

En référence aux figures 1 à 4, le socle d'emboîtement 1 comporte :
- un élément support 11,
- une première partie fixe 12,
- une première partie mobile 13.

Selon le mode de réalisation présenté aux figures 1 à 4, l'élément support 11, la première partie fixe 12 et la première partie mobile 13 sont solidaires entre eux de sorte à former un socle d'emboîtement 1 monobloc.

L'élément support 11 est chargé de distribuer un courant électrique lorsqu'une prise de courant 2 est emboîtée dans ledit élément support 11.

L'élément support 11 du socle d'emboîtement 1 est, selon un premier mode de réalisation, fixé directement sur un mur. Selon un autre mode de réalisation, ledit élément support 11 est fixé à une extrémité d'une rallonge électrique. Selon un autre mode de réalisation, ledit élément support 11 appartient à un système « multiprises » qui comporte une pluralité de socles d'emboîtement 1 selon l'invention. Selon un autre mode de réalisation, le système « multiprises » comporte au moins un socle d'emboîtement 1 ainsi que des socles d'emboîtement classiques (sans système de verrouillage).

En référence aux figures 1 et 3, l'élément support 11 comporte une première ouverture 111, une seconde ouverture 112 et un premier connecteur 113.

On entend ici par « ouvertures », des trous borgnes comportant au fond dudit trou borgne un contact électrique. Un contact électrique est un système permettant le passage d'un courant électrique par contact avec un connecteur d'une prise de courant.

La première ouverture 111 est destinée recevoir un troisième connecteur 202 d'une prise de courant 2. La seconde ouverture 112 est destinée à recevoir un second connecteur 201 d'une prise de courant 2. Le premier connecteur 113 est destiné à être introduit dans une troisième ouverture 203 d'une prise de courant 2. Selon un mode de réalisation, l'élément support 11 ne comporte pas de premier connecteur 113.

La première partie fixe 12 constitue un support pour la première partie mobile 13 lui permettant de se positionner en regard d'une première cavité 21 d'une prise de courant.

La première partie fixe 12 est fixée sur une périphérie de l'élément support 11 de sorte à ne pas gêner l'introduction de la prise de courant 2 dans le socle d'emboîtement 1. En référence aux figures 2 et 4, la première partie fixe 12 fait saillie par rapport à l'élément support 11 du socle d'emboîtement 1. En outre, la partie fixe 12 s'étend selon un axe Y, ledit axe Y étant perpendiculaire à un axe appartenant au plan de l'élément support 11. Selon un autre mode de réalisation, la première partie fixe 12 s'étend selon un axe oblique par rapport à l'axe appartenant au plan de l'élément support 11.

La première partie fixe 12 n'est pas mobile par rapport à l'élément support 11. Selon un autre mode de réalisation ne faisant pas partie de l'invention revendiquée, la première partie fixe 12 peut être mobile par rapport à l'élément support 11.

Le socle d'emboîtement 2 comporte au moins une deuxième partie fixe 12.

Par ailleurs, selon le mode de réalisation présenté aux figures 2 et 4, la première partie fixe 12 présente une forme rectangulaire. La longueur de la première partie fixe 12 est comprise dans l'intervalle [1 cm, 2 cm] préférentiellement 1 cm.

La première partie mobile 13 est destinée à être positionnée dans la première cavité 21 de la prise de courant 2 lorsque le système de verrouillage 3 est en position de verrouillage P1.

La première partie mobile 13 est fixée à la première partie fixe 12 du socle d'emboîtement 1.Par ailleurs, la première partie mobile 13 est mobile par rapport à la première partie fixe 12 tel que représenté sur les figures 2 et 4 respectivement en position de dérouillage P2 et en position de verrouillage P1. En effet, sur les figures 1 et 2, la première partie mobile 13 est dans la position de déverrouillage P2 dans laquelle ladite première partie mobile 13 est dirigée vers l'extérieur du socle d'emboîtement 1. Sur les figures 3 et 4, la première partie mobile 13 est dans la position de verrouillage P1 dans laquelle ladite première partie mobile 13 est dirigée vers l'intérieur du socle d'emboîtement 1. Le passage de la position de déverrouillage P2 à la position de verrouillage P1 et inversement est réalisé par un mouvement de translation de la première partie mobile 13 selon un axe X, perpendiculaire à l'axe Y explicité précédemment.

La première partie mobile 13 n'est pas mobile par rapport à la première partie fixe 12. Dans ce mode de réalisation, c'est la première partie fixe 12 qui est mobile par rapport à l'élément support 11 de sorte que lors du verrouillage du socle d'emboîtement 1 avec la prise de courant 2, la première partie fixe 12 est déplacée vers la prise de courant 2 de sorte que la première partie mobile 13 soit introduite dans la première cavité 21 de la prise de courant 2.

En outre, selon un autre mode de réalisation, le socle d'emboîtement 1 comporte au moins une deuxième partie mobile fixée à la première partie fixe 12. Selon un autre mode de réalisation, au moins une deuxième partie mobile est fixée à au moins une deuxième partie fixe.

Par ailleurs, tel que présenté aux figures 1 à 4, une extrémité de la première partie mobile 13 présente une forme rectangulaire adaptée à son introduction dans la première cavité 21 de la prise de courant 2. La première partie mobile 13 présente une largeur comprise dans l'intervalle [3 mm, 5 mm], préférentiellement 5 mm. La première partie mobile 13 présente une épaisseur comprise dans l'intervalle [2 mm, 5 mm], préférentiellement 3 mm.

Une extrémité de la première partie mobile 13 présente au moins deux dents adaptées à une introduction dans la première cavité 21 de la prise de courant 2.

Selon un autre mode de réalisation ne faisant pas partie de l'invention revendiquée, une extrémité de la première partie mobile 13 présente une forme biseautée adaptée à une introduction dans la première cavité 21 de la prise de courant 2.

L'invention concerne, selon un second aspect, une prise 2.

Dans la suite de la description, nous avons choisi de décrire une prise de courant 2, Dans un autre mode de réalisation, la prise 2 est une prise d'antenne ou encore une prise réseau.

En référence aux figure 5 et 6, la prise de courant 2 comporte :
- le second connecteur 201,
- le troisième connecteur 202,
- la troisième ouverture 203,
- la première cavité 21.

Le second connecteur 201 et le troisième connecteur 202 ainsi que la troisième ouverture 203 de la prise de courant 2 sont représentées sur la figure 5. Selon un autre mode de réalisation, la prise de courant 2 ne comporte pas de troisième ouverture 203.

Lors de l'emboîtement de la prise de courant 2 dans le socle d'emboîtement 1, le second connecteur 201 est introduit dans la seconde ouverture 112, le troisième connecteur 202 est introduit dans la première ouverture 111 et la troisième ouverture 203 reçoit le premier connecteur 113.

La première cavité 21 est destinée à recevoir la première partie mobile 13 lors du verrouillage P1 de la prise de courant 2 avec le socle d'emboîtement 1. Ainsi, la première cavité 21, représentée sur la figure 6, est ménagée dans la paroi latérale de la prise de courant 2 pour être en regard de la première partie mobile 13 en position de verrouillage P1.

Par ailleurs, tel que présenté sur la figure 6, la première cavité 21 présente une forme rectangulaire adaptée à recevoir une première partie mobile 13 du socle d'emboîtement 1. Selon le mode de réalisation, la première cavité 21 présente une longueur comprise dans l'intervalle [3 mm, 5 mm]. Selon le mode de réalisation, la première cavité 21 présente une épaisseur comprise dans l'intervalle [2 mm, 5 mm], préférentiellement 3 mm.

Selon un mode de réalisation, la prise de courant 2 comporte au moins une deuxième cavité adaptée pour recevoir au moins une deuxième partie mobile.

Selon un autre mode de réalisation, la première cavité 21 présente au moins deux rainures adaptées pour recevoir la première partie mobile 13 du socle d'emboitement 2.

L'invention concerne, selon un troisième aspect, un système de verrouillage 3 du socle d'emboîtement 1 représenté sur les figures 1 à 4 avec la prise de courant 2 représentée sur les figures 5 et 6.

Dans la suite de la description, nous avons choisi de décrire un système de verrouillage 3 d'une prise de courant 2 avec un socle d'emboîtement 1 d'une prise de courant 2, Dans un autre mode de réalisation, le système de verrouillage 3 est adapté pour le verrouillage d'une prise d'antenne avec un socle d'emboîtement1 d'une prise d'antenne. Dans un autre mode de réalisation, le système de verrouillage 3 est adapté pour le verrouillage d'une prise réseau avec un socle d'emboîtement d'une prise réseau.

Le système de verrouillage 3 comporte :
- une position de verrouillage P1 dans laquelle la première partie mobile 13 est positionnée dans la première cavité 21,
- une position de déverrouillage P2 dans laquelle la première partie mobile 13 est positionnée en dehors de la première cavité 21.

La figure 7 représente le système de verrouillage 3 du socle d'emboîtement 1 avec la prise de courant 2 dans une position de déverrouillage P2.

Ainsi, lorsque la prise de courant 2 est emboîtée dans le socle d'emboîtement 1, la première partie mobile 13 est dans la position de déverrouillage P2. En référence à la figure 6, la première partie mobile 13 est dirigée vers l'extérieur du socle d'emboîtement 1 de sorte à laisser passer la prise de courant 2 lorsqu'elle vient s'emboîter dans le socle d'emboîtement 1.

Selon un mode de réalisation, lors de la position de déverrouillage P2 la première partie fixe 12 est mobile par rapport à l'élément support 12 de sorte qu'elle peut être positionnée selon un angle oblique par rapport à l'axe Y et ainsi laisse passer la prise de courant 2 s'emboîter dans le socle d'emboîtement 1.

La figure 8 représente le système de verrouillage 3 du socle d'emboîtement 1 avec la prise de courant 2 dans une position de verrouillage P1.

En référence à la figure 8, en position de verrouillage P1, la première partie mobile 13 est introduite dans la première cavité 21 de la prise de courant 2. Ainsi, si une personne tente de débrancher la prise de courant 2 du socle d'emboîtement 1 selon un axe parallèle à l'axe Y, l'extrémité de la première partie mobile 13 vient en butée contre la paroi intérieure de la première cavité 21. La prise de courant 2 ne peut donc être débranchée. Par ailleurs, la forme et les dimensions de la première cavité 21 étant sensiblement identique à l'extrémité de la prise de courant 2, le second connecteur 201, le troisième connecteur 202 et la troisième ouverture 203 restant au contact, respectivement de la seconde ouverture 112, de la première ouverture 111 et du troisième connecteur 113.

Le passage de la position de verrouillage P1 à la position de déverrouillage P2 et inversement est réalisé par des moyens de mise en mouvement 14 de la première partie mobile 13.

Selon le mode de réalisation présenté sur les figures 8 et et de manière similaire à la réalisation ne faisant pas partie de l'invention revendiquée, telle qu'illustrée à la figure 9 les moyens de mise en mouvement comportent :
- une serrure (non représentée sur les figures) positionnée sur la première partie mobile 13,
- une clé coopérant avec la serrure pour déplacer la première partie mobile 13 dans la première cavité 21 de la prise de courant 2.

Selon un autre mode de réalisation non représenté, la serrure est positionnée sur la première partie fixe 12.

Ainsi, la rotation de la clé dans la serrure des moyens de mise en mouvement permet de déplacer la première partie mobile selon l'axe X, activant la position de verrouillage P1 ou la position de déverrouillage P2.

La figure 9 représente la première partie mobile 13 en position de verrouillage P1 dans la première cavité 21 selon un premier mode de réalisation ne faisant pas partie de l'invention revendiquée.

En référence à la figure 9, la première cavité 21 comporte trois rainures. L'extrémité de la première partie mobile 13 comporte trois dents.

Ainsi, lors de la position de verrouillage P1, chaque dent de la première partie mobile 13 est emboitée dans la rainure correspondante de la première cavité 21.

La figure 10 représente la première partie mobile 13 en position de verrouillage P1 dans la première cavité 21 selon un second mode de réalisation ne faisant pas partie de l'invention revendiquée.

En référence à la figure 10, l'extrémité de la première partie mobile 13 présente une forme biseautée et la première cavité 21, une forme rectangulaire. Selon un autre mode de réalisation non représenté, la première cavité 21 présente une forme biseautée.

Dans ce mode de réalisation, l'extrémité biseautée de la première partie mobile 13 est maintenue saillante de la première partie fixe 12 par un ressort placé à l'extrémité de la première partie mobile 13. Ainsi, lorsque la prise de courant 2 est approchée du socle d'emboitement 1, la prise de courant 2 vient en contact avec une première paroi de l'extrémité biseautée de la première partie mobile 13. La pression appliquée par la prise de courant 2 sur l'extrémité biseauté de la première partie mobile 13 conduit ladite première partie mobile 13 à réaliser un mouvement de translation dirigé vers l'extérieur du socle 1. Ainsi, lorsque la prise de courant 2 est emboîtée dans l'élément support 1, la première partie mobile 13 vient s'introduire dans la première cavité 13 pour verrouiller le socle d'emboîtement 1 avec la prise de courant 2. Ainsi, si une personne tente de débrancher la prise de courant 2 du socle d'emboîtement 1 selon un axe parallèle à l'axe Y, la deuxième paroi de l'extrémité biseautée vient en butée contre la paroi intérieure de la première cavité 21.

Par ailleurs, selon un autre mode de réalisation, le système de verrouillage 3 comporte des moyens de suivi permettant de transmettre une information sur la position de la première partie mobile 13 à un dispositif distant. Les moyens de suivi permettent également un pilotage de la première partie mobile 13 par le dispositif distant afin de verrouiller ou déverrouiller la prise de courant 2 de son socle d'emboîtement 1. On entend par « dispositif distant » un ordinateur par exemple.

## Revendications

1. Socle d'emboîtement (1) d'une prise réseau (2) **caractérisé en ce qu'**il comporte :
- un élément support (11) comportant au moins une ouverture (111, 112) adaptée pour recevoir au moins un connecteur (201, 202) de la prise (2),
- une première partie fixe (12) ayant une longueur comprise dans l'intervalle [1 cm, 2 cm], ladite première partie fixe (12) faisant saillie de l'élément support (11) et s'étendant le long d'un axe y, ledit axe Y étant perpendiculaire à un axe appartenant au plan de l'élément support (11),
- une première partie mobile (13) présentant une forme rectangulaire solidaire de la première partie fixe (12),
ladite partie mobile (13) étant mobile en translation le long d'un axe substantiellement perpendiculaire à l'axe y de la première partie fixe (12), ladite partie mobile (13) ayant une largeur comprise dans l'intervalle [3 mm, 5 mm] et une épaisseur comprise dans l'intervalle [2 mm, 5 mm] et présentant en outre une forme et des dimensions adaptées pour son introduction dans une première cavité (21) de la prise (2) lorsque le au moins un connecteur (201, 202) de la prise (2) est emboîté dans la au moins une ouverture (111, 112) de l'élément support (11).

2. Socle d'emboîtement (1) d'une prise (2) selon la revendication 1 **caractérisé en ce que** la première partie fixe (12) est positionnée sur une périphérie de l'élément support (11).

3. Socle d'emboitement (1) d'une prise (2) selon l'une quelconque des revendications 1 à 3 **caractérisé en ce qu'**il comporte des moyens de mise en mouvement (14) de la première partie mobile (13).

4. Socle d'emboitement (1) d'une prise (2) selon la revendication 4 **caractérisé en ce que** les moyens de mise en mouvement de la partie mobile (13) comportent :
- une serrure positionnée sur la première partie fixe (12) ou sur la première partie mobile (13),
- une clé coopérant avec la serrure pour déplacer la première partie mobile (13) dans la première cavité (21) de la prise (2).

5. Socle d'emboîtement (1) d'une prise (2) selon l'une quelconque des revendications 1 à 5 **caractérisé en ce qu'**il comporte au moins une deuxième partie mobile présentant une forme et des dimensions adaptées pour son introduction dans au moins une deuxième cavité de la prise (2) lorsque le au moins un connecteur (201, 202) de la prise (2) est emboîté dans la au moins une ouverture (111, 112) de l'élément support (11).

6. Prise réseau (2) **caractérisée en ce qu'**elle comporte au moins une première cavité (21) ménagée dans une paroi latérale de la prise (2), ladite première cavité (21) présentant une forme et des dimensions adaptées pour recevoir une première partie mobile (13) d'un socle d'emboîtement (1) d'une prise (2) selon l'une quelconque des revendications 1 à 5, lorsqu'au moins un connecteur (201, 202) de la prise (2) est emboîté dans au moins une ouverture (111, 112) d'un élément support (11) du socle d'emboitement (1).

7. Prise (2) selon la revendication 7 **caractérisée en ce que** la prise (2) est une prise de courant.

8. Prise (2) selon l'une quelconque des revendications 7 à 8 **caractérisée en ce qu'**elle comporte au moins une deuxième cavité présentant une forme et des dimensions adaptées pour recevoir au moins une deuxième partie mobile de la prise (2) lorsque le au moins un connecteur (201, 202) de la prise (2) est emboîté dans la au moins une ouverture (111, 112) de l'élément support (11).

9. Système de verrouillage (3) d'un socle d'emboîtement (1) d'une prise réseau (2) avec une prise (2) **caractérisé en ce qu'**il comporte :
- un socle d'emboîtement (1) d'une prise (2) selon l'une quelconque des revendications 1 à 6,
- une prise (2) selon l'une quelconque des revendications 7 à 9,
- des moyens de suivi construits et agencés pour transmettre une information sur la position de la première partie mobile (13) à un dispositif distant et/ou à un pilotage de la première partie mobile (13) par ledit dispositif distant.

10. Système de verrouillage (3) selon la revendication 9 **caractérisé en ce que** la première partie mobile (13) du socle d'emboîtement (1) comporte :
- une position de verrouillage (P1) dans laquelle la première partie mobile (13) est positionnée dans la première cavité (21),
- une position de déverrouillage (P2) dans laquelle la première partie mobile (13) est positionnée en dehors de la première cavité (21),
le passage de la position de verrouillage (P1) à la position de déverrouillage (P2) et inversement est réalisé par des moyens de mise en mouvement (14) de la première partie mobile (13).

## Patentansprüche

1. Einpassbasis (1) eines Netzwerksteckers (2),
**dadurch gekennzeichnet, dass** sie aufweist:
- ein Trägerelement (11), das mindestens eine Öffnung (111, 112) aufweist, die zum Aufnehmen mindestens eines Verbinders (201, 202) des Steckers (2) angepasst ist,
- einen ersten feststehenden Teil (12), der eine Länge aufweist, die in dem Intervall [1 cm, 2 cm] enthalten ist, wobei der erste feststehende Teil (12) von dem Trägerelement (11) vorsteht und sich entlang einer y-Achse erstreckt, wobei die Y-Achse senkrecht zu einer Achse ist, die zu der Ebene des Trägerelements (11) gehört,
- einen ersten bewegbaren Teil (13), der eine rechteckige Form vorweist, der mit dem ersten feststehenden Teil (12) fest verbunden ist,
wobei der bewegbare Teil (13) entlang einer Achse im Wesentlichen senkrecht zu der y-Achse des ersten feststehenden Teils (12) translatorisch bewegbar ist, wobei der bewegbare Teil (13) eine Breite, die in dem Intervall [3 mm, 5 mm] enthalten ist, und eine Dicke besitzt, die in dem Intervall [2 mm, 5 mm] enthalten ist, und ferner eine Form und Abmessungen vorweist, die für seine Einführung in einen ersten Hohlraum (21) des Steckers (2) angepasst sind, wenn der mindestens eine Verbinder (201, 202) des Steckers (2) in die mindestens eine Öffnung (111, 112) des Trägerelements (11) eingepasst ist.

2. Einpassbasis (1) eines Steckers (2) nach Anspruch 1,
**dadurch gekennzeichnet, dass** der erste feststehende Teil (12) an einem Umfang des Trägerelements (11) positioniert ist.

3. Einpassbasis (1) eines Steckers (2) nach einem der Ansprüche 1 bis 3, **dadurch gekennzeichnet, dass** sie Mittel (14) zum Inbewegungsetzen des ersten bewegbaren Teils (13) aufweist.

4. Einpassbasis (1) eines Steckers (2) nach Anspruch 4,
**dadurch gekennzeichnet, dass** die Mittel zum Inbewegungsetzen des bewegbaren Teils (13) aufweisen:
- ein Schloss, das an dem ersten feststehenden Teil (12) oder an dem ersten bewegbaren Teil (13) positioniert ist,
- einen Schlüssel, der mit dem Schloss zum Verschieben des ersten bewegbaren Teils (13) in dem ersten Hohlraum (21) des Steckers (2) zusammenwirkt.

5. Einpassbasis (1) eines Steckers (2) nach einem der Ansprüche 1 bis 5, **dadurch gekennzeichnet, dass** sie mindestens einen zweiten bewegbaren Teil aufweist, der eine Form und Abmessungen vorweist, die für seine Einführung in mindestens einen zweiten Hohlraum des Steckers (2) angepasst sind, wenn der mindestens eine Verbinder (201, 202) des Steckers (2) in die mindestens eine Öffnung (111, 112) des Trägerelements (11) eingepasst ist.

6. Netzwerkstecker (2), **dadurch gekennzeichnet, dass** er mindestens einen ersten Hohlraum (21) aufweist, der in einer Seitenwand des Steckers (2) eingerichtet ist, wobei der erste Hohlraum (21) eine Form und Abmessungen vorweist, die zum Aufnehmen eines ersten bewegbaren Teils (13) einer Einpassbasis (1) eines Steckers (2) nach einem der Ansprüche 1 bis 5 angepasst sind, wenn mindestens ein Verbinder (201, 202) des Steckers (2) in mindestens eine Öffnung (111, 112) eines Trägerelements (11) der Einpassbasis (1) eingepasst ist.

7. Stecker (2) nach Anspruch 7, **dadurch gekennzeichnet, dass** der Stecker (2) ein Stromstecker ist.

8. Stecker (2) nach einem der Ansprüche 7 bis 8,
**dadurch gekennzeichnet, dass** er mindestens einen zweiten Hohlraum aufweist, der eine Form und Abmessungen aufweist, die zum Aufnehmen mindestens eines zweiten bewegbaren Teils des Steckers (2) angepasst sind, wenn der mindestens eine Verbinder (201, 202) des Steckers (2) in die mindestens eine Öffnung (111, 112) des Trägerelements (11) eingepasst ist.

9. System (3) zum Verriegeln einer Einpassbasis (1) eines Netzwerksteckers (2) mit einem Stecker (2), **dadurch gekennzeichnet, dass** es aufweist:
- eine Einpassbasis (1) eines Steckers (2) nach einem der Ansprüche 1 bis 6,
- einen Stecker (2) nach einem der Ansprüche 7 bis 9,
- Verfolgungsmittel, die zum Übertragen von Informationen über die Position des ersten bewegbaren Teils (13) an eine entfernte Vorrichtung und/oder an eine Steuerung des ersten bewegbaren Teils (13) durch die entfernte Vorrichtung konstruiert und gestaltet sind.

10. Verriegelungssystem (3) nach Anspruch 9,
**dadurch gekennzeichnet, dass** der erste bewegbare Teil (13) der Einpassbasis (1) aufweist:
- eine Verriegelungsposition (P1), in der der erste bewegbare Teil (13) in dem ersten Hohlraum (21) positioniert ist,
- eine Entriegelungsposition (P2), in der der erste bewegbare Teil (13) außerhalb des ersten Hohlraums (21) positioniert ist,
wobei der Übergang von der Verriegelungsposition (P1) in die Entriegelungsposition (P2) und umgekehrt durch Inbewegungsetzen (14) des ersten bewegbaren Teils (13) erfolgt.

## Claims

1. Fitting base (1) for a mains plug (2), **characterized in that** it comprises:
- a support element (11) comprising at least one opening (111, 112) suitable for receiving at least one connector (201, 202) of the plug (2),
- a first fixed portion (12) having a length in the range of [1 cm, 2 cm], said first fixed portion (12) projecting from the support element (11) and extending along a y-axis, said Y-axis being perpendicular to an axis belonging to the plane of the support element (11),
- a first movable portion (13) of rectangular shape, secured to the first fixed portion (12),
said movable portion (13) being movable in translation along an axis substantially perpendicular to the y-axis of the first fixed portion (12), said movable portion (13) having a width in the range of [3 mm, 5 mm] and a thickness in the range of [2 mm, 5 mm] and also having a shape and dimensions suitable for insertion into a first cavity (21) of the plug (2) when the at least one connector (201, 202) of the plug (2) is fitted into the at least one opening (111, 112) of the support element (11).

2. Fitting base (1) for a plug (2) according to claim 1, **characterized in that** the first fixed portion (12) is positioned on a periphery of the support element (11).

3. Fitting base (1) for a plug (2) according to any of claims 1 to 3, **characterized in that** it comprises means (14) for moving the first movable portion (13).

4. Fitting base (1) for a plug (2) according to claim 4, **characterized in that** the means for moving the movable portion (13) comprise:
- a lock positioned on the first fixed portion (12) or on the first movable portion (13),
- a key cooperating with the lock to move the first movable portion (13) into the first cavity (21) of the plug (2).

5. Fitting base (1) for a plug (2) according to any of claims 1 to 5, **characterized in that** it comprises at least a second movable portion having a shape and dimensions suitable for insertion into at least a second cavity of the plug (2) when the at least one connector (201, 202) of the plug (2) is fitted into the at least one opening (111, 112) of the support element (11).

6. Mains plug (2) **characterized in that** it comprises at least a first cavity (21) provided in a side wall of the plug (2), said first cavity (21) having a shape and dimensions suitable for receiving a first movable portion (13) of a fitting base (1) for a plug (2) according to any of claims 1 to 5, when at least one connector (201, 202) of the plug (2) is fitted into at least one opening (111, 112) of a support element (11) of the fitting base (1).

7. Plug (2) according to claim 7, **characterized in that** the plug (2) is a power plug.

8. Plug (2) according to any of claims 7 to 8, **characterized in that** it comprises at least a second cavity having a shape and dimensions suitable for receiving at least a second movable portion of the plug (2) when the at least one connector (201, 202) of the plug (2) is fitted into the at least one opening (111, 112) of the support element (11).

9. System (3) for locking a fitting base (1) for a mains plug (2) together with a plug (2), **characterized in that** it comprises:
- a fitting base (1) for a plug (2) according to any of claims 1 to 6,
- a plug (2) according to any of claims 7 to 9,
- tracking means constructed and arranged to transmit information on the position of the first movable portion (13) to a remote device and/or for control of the first movable portion (13) by said remote device.

10. Locking system (3) according to claim 9, **characterized in that** the first movable portion (13) of the fitting base (1) comprises:
- a locking position (P1) in which the first movable portion (13) is positioned in the first cavity (21),
- a release position (P2) in which the first movable portion (13) is positioned outside the first cavity (21),
the transition from the locking position (P1) to the release position (P2) and vice versa is achieved by means (14) for moving the first movable portion (13).
